# FASCICULE DE BREVET EUROPEEN

(11) **EP 0 204 716 B1**
(45) Date de publication et mention de la délivrance du brevet: **15.03.1989**
(21) Numéro de dépôt: 85905224.3
(22) Date de dépôt: 28.10.1985
(51) Int. Cl.: B42F 17/32

(54) **TABLEAU SYNOPTIQUE EVOLUTIF**
ENTWICKLUNGSFÄHIGER SYNOPLISCHER TISH
EVOLUTIVE SYNOPTIC TABLE

(30) Priorité: 20.11.1984 FR 8417643
(43) Date de publication de la demande: 17.12.1986
(73) Titulaire: VALERY, René, F-92330 Sceaux (FR)
(72) Inventeur: VALERY, René, F-92330 Sceaux (FR)
(74) Mandataire: Picard, Jean-Claude Georges
(86) Numéro de dépôt international: FR8500304
(87) Numéro de publication internationale: WO8603166

(56) Documents cités:
- FR-A- 577 425
- FR-A- 1 529 767
- FR-A- 2 231 208
- GB-A- 151 007
- GB-A- 513 063

## Description

La présente invention concerne un procédé conforme au préambule de la revendication 1, en particulier dans les domaines :
- des fichiers et plannings à colonnes de classement verticales ;
- des tableaux d'affichage à vocation évolutive.

Dans les dispositifs connus du domaine des fichiers et plannings visualisés en colonnes verticales contiguës, les éléments à visualiser appelées fiches sont introduites l'une au-dessus de l'autre dans des fentes superposées. Elles sont maintenues en place par une partie plus large en tête s'appuyant aux extrémités des fentes (fichier à talon).

Si l'on veut intercaler une nouvelle fiche dans une colonne garnie il faut, pour libérer une fente, déplacer manuellement au préalable d'un cran et une à une toutes celles situées au-dessous ou au-dessus de celle choisie.

Sur d'autres modèles de fichiers actualisables, des éléments indépendants supportent les mêmes fiches à talon. Ils sont empilés les uns au-dessus des autres dans des coulisses verticales.

Pour enlever un élément d'une colonne il faut d'une main soulever la pile située au-dessus, de l'autre extraire l'élément porteur, laissant un emplacement vide qui sera immédiatement réoccupé par la descente des éléments au-dessus.

Pour insérer un nouvel élément il faut aussi soulever d'une main la pile au-dessus, et introduire de l'autre le nouvel élément.

Le changement de place d'une fiche exige à chaque fois ces deux manutentions successives.

Dans un fichier à vocation évolutive ces manutentions fréquentes sont lentes et fastidieuses. Un exemple est illustré par le- planning du brevet français n° 1 529 767 (figure 4), dans lequel les fiches 3 sont suspendues sur des pitons 9. Dans un tel planning, on ne peut évidemment introduire une fiche dans un étagement continu de fiches sans faire sa place à la fiche nouvellement introduite, et donc sans faire descendre d'un cran toutes les fiches situées en dessous, ce qui est une opération longue et fastidieuse. En outre, si l'ordre des fiches est important, il y a alors des risques d'erreurs.

Le procédé et le dispositif selon l'invention ont pour but de remédier à ces inconvénients dans différents domaines :
- Dans celui des fichiers fréquemment évolutifs modifiant le classement des fiches visualisées.
- Dans les planning, de commande de travail, de livraison, etc..., qui s'organisent à mesure de l'arrivée des ordres ou des. commandes. Les documents : bons de travail, bons de livraison, devant être visualisés et rendus mobiles, et leur ordre actualisé facilement.
- Dans le domaine des panneaux visibles à distance, d'affichage de classement modifié par séquences successives. Résultats d'épreuves sportives individuelles, par exemple.
- Dans des jeux de manipulation de chiffres et de lettres.

Pour ce faire, un procédé de classement conforme à l'invention est caractérisé en ce qu'en insérant un élément entre deux autres ou en tête de la colonne, la tête de cet élément écarte de ses appuis la tête de celui du dessous, provoquant ainsi sa chute, la tête de ce dernier déclenchant à son tour la chute du suivant et ainsi de suite, tous les éléments situés en dessous descendant d'un cran automatiquement en cascade jusqu'à trouver des appuis disponibles.

Quant au dispositif pour la mise en oeuvre d'un tel procédé, il sera caractérisé en ce qu'il comprend au moins une coulisse présentant deux rebords, dont chacun est pourvu d'une part de saillies dirigées vers l'intérieur de la coulisse, pour le guidage des éléments dans leur chute, et d'autre part d'une série d'appuis pour la tête des éléments.

D'autres caractéristiques d'un tel dispositif sont définies dans les revendications suivantes 3 à 11.

En d'autres termes et d'une façon générale, le dispositif selon l'invention est caractérisé en ce qu'il se compose de deux sortes d'éléments distincts à savoir :
- Des éléments indépendants et mobiles à visualiser, et des éléments fixes pouvant être appelés coulisses supportant les premiers.

Différentes variantes concernant ces éléments , et relevant de la présente invention permettent de s'adapter au domaine d'utilisation et aux besoins particuliers d'application.
- Les éléments fixes sont composés d'une façon générale de bandes verticales ou inclinées, formant une coulisse comportant un fond et deux rebords, pouvant être appelées coulisses.

Selon l'application ces coulisses peuvent être définitivement fixes et contiguës pour constituer un tableau mural.

Elles peuvent aussi être indépendantes, ou appartenir à un même support sur lequel elles s'accrochent en restant amovibles, ce qui permet de modifier leur position l'une par rapport aux autres.

Ces coulisses servent à la fois de guide et d'appui aux éléments mobiles. A cet effet, les rebords de coulisse portent des saillies appelées dents, taquets ou ergots. Ceux-ci sont disposés les uns au-dessous des autres, l'espacement des appuis déterminant la largeur visualisée des éléments qui y prennent position.
- Les éléments mobiles sont composés :
   d'une surface plane destinée à recevoir les inscriptions. Celles-ci resteront visualisées dans la partie supérieure et cachées pour la partie introduite derrière l'élément positionnée en dessous.

Les inscriptions peuvent être écrites sur la surface même à condition d'être effaçable facilement pour assurer la réutilisation continuelle de l'élément, ou être rapportées sur des supports indépendants appliqués sur la surface plane, soit adhésifs, soit pincés en tête, soit retenus par des glissières solidaires de cet élément.

Quand ils sont portés par des coulisses verticales, la partie supérieure de la surface de ces éléments est encochée au-dessous de la tête pour permettre à celle-ci de s'écarter sans être retenue par l'ergot qui l'a guidé jusqu'à cet appui. Ce qui n'est pas nécessaire lorsque les coulisses sont inclinées, celles-ci ne portant pas d'ergot.

D'une tête pouvant être soit formée dans le même matériau que la partie fixe, soit être une pièce rapportée et solidarisée. Cette tête permettant à l'élément mobile de prendre appui sur deux taquets, ergots, ou dents de même niveau et dont les caractéristiques essentielles obtenues par les formes qui lui est donnée sont :
Que si l'on écarte la tête du fond de la coulisse on provoque la chute de l'élément jusqu'au taquets situés au-dessous.
Que s'il se trouve déjà un élément positionné sur ceux-ci la tête rencontrant celle d'en dessous qu'elle écarte pour atteindre les appuis sur lesquels elle va s'arrêter, et provoque la chute de l'élément qui s'y trouvait.

Selon la caractéristique essentielle de l'invention lorsque dans une colonne d'éléments superposés on en ajoute un en tête ou qu'on l'insère entre deux autres de cette colonne, l'élément ajouté écartera la tête de celui du dessous ce qui provoquera sa chute. Cette dernière déclenchera à son tour la chute de la suivante et ainsi de suite, toutes les fiches situées en dessous descendront ainsi d'un cran automatiquement en cascade,. jusqu'à trouver une positon disponible.

Selon une autre caractéristique de l'invention si la colonne atteint la position la plus basse, le dernier élément écarté quittera les derniers appuis et tombera dans un réceptacle ; ce réceptacle pouvant contenir plusieurs éléments mobiles et servir aussi de réserve à d'autres disponibles.

Dans la description qui suit les éléments à visualiser pouvant être, suivant le domaine d'application, des fiches, documents, tableaux, cartes etc... seront systématiquement appelées fiches.

Selon une première variante le dispositif est caractérisé par des coulisses dont les saillies sont constituées par une denture découpée dans ses rebords. Dans cette variante les fiches sont du type à talon ou à réglette, les débords latéraux de la tête prenant appui sur les dents, ces fiches sont par ailleurs facilement remontables en les faisant coulisser manuellement d'une dent à l'autre par simple pression vers le haut. Dans cette disposition les coulisses doivent être écartées en pied de façon à ce que les fiches en mouvement retombent par gravité sur les dents en dessous.

Selon une caractéristique ajoutée à ce dispositif, permettant d'obtenir le même résultat avec des coulisses parfaitement verticales, les rebords des coulisses à denture portent en outre des ergots empêchant les fiches d'être éjectées de la coulisse verticale lorsque leur tête en est écartée, et les guides jusqu'au prochain appui. Les fiches doivent alors comporter sous la tête deux encoches leur permettant d'échapper aux ergots pour amorcer leur mouvement suivant.

Selon une nouvelle caractéristique variant avec la précédente les dents comportent une partie horizontale formant taquet, servant à la fois d'appui et de guides aux fiches, remplaçant ainsi l'ergot nécessaire dans la réalisation précédente.

Selon une variante concernant les fiches (ou éléments mobiles d'une autre application) leur tête porte une pince pour soutenir un élément indépendant à visualiser. A cet effet la tête peut être formée pour constituer un tube ovalisé et ouvert longitudinalement afin de dégager une lèvre formant pince, un autre tube également ovalisé contenu dans le premier est solidaire d'une manette dépassant vers l'avant. Sa manmu- vre provoque la rotation du tube intérieur, et le soulèvement de la lèvre formant pince sous laquelle on introduira le document, il suffira de ramener la manette à sa position première pour qu'il y soit pincé.

Selon une deuxième variante le dispositif est caractérisé par des coulisses dont les saillies sont constituées d'ergots supportés par les rebords, ces ergots servant à la fois d'appui et de guides aux fiches ; et par des fiches dont la tête de même largeur la partie plane, coulisse entièrement entre les rebords. La tête des fiches comporte une surface presque horizontale, qui prend appui sur les ergots, surface légèrement inclinée vers l'arrière pour mieux assurer son appui, et une surface inclinée à l'inverse de la première ayant pour rôle d'écarter la tête de fiche qu'elle rencontrera ; deux encoches latérales aux extrémités de cette surface lui permettent d'éviter, en fin de chute, les ergots sur lesquels la première surface prendra appui ; Dans ce dispositif les trous destinés aux ergots peuvent être surabondants et à intervalles réguliers, et les ergots facilement déplaçables, pour permettre à l'utilisateur de choisir lui-même l'espacement des appuis, donc de la surface visualisée des fiches en place, et même de varier ces espacements sur une même coulisse.

Les différents dispositifs objet de cette description comprenant des coulisses fixes et des éléments mobiles composant ensembles un module, peuvent faire l'objet de différentes formes de présentation ; soit en modules autonomes, soit en une succession de modules fixes contigus groupés en tableau, soit de plusieurs modules amovibles accrochés à un même support sur lesquels ils sont facilement déplaçables. Cette possibilité permet de s'adapter aux différentes utilisations et aux différents domaines d'application.

Le dispositif selon l'invention est représenté par les dessins qui suivent, donnant la réalisation de deux variantes objets de la description, applicables aux fichiers évolutifs.
La figure 1 représente un module autonome, du type à dentures, porteur de fiches à réglette.
La figure 2 est une coupe horizontale du module.
La figure 3 montre une denture à taquets.
La figure 4 est une coupe horizontale de ce module.
La figure 5 est une coupe montrant l'action des fiches à réglette en mouvement.
La figure 6 montre une fiche à réglette.
La figure 7 montre une fiche du même type munie d'une pince.
La figure 8 est une coupe verticale de la réglette portant la pince.
La figure 9 montre un tableau constitué de modules à ergots supportant des fiches sans débord.
La figure 10 est une coupe horizontale de ce tableau.
La figure 11 représente une fiche de largeur constante.
La figure 12 est une coupe verticale d'un module du tableau représenté figure 9 montrant l'action des fiches en mouvement..

La figure 1 représente un module comportant une denture (1) découpée dans les rebords (5) de la coulisse ; les fiches (3) prennent appui sur les dents par les rebords de la réglette constituant leur tête. Le module est représenté dans une position verticale ce qui nécessite les ergots (2) évitant aux fiches d'être éjectées hors coulisses au cours de leurs mouvements.

La figure 2 montre la coulisse en coupe horizontale.

La figure 6 représente les fiches convenant à cette utilisation. Elles comportent une tête à réglette (10) deux encoches (6) leur permettant de se dégager de leurs appuis en échappant aux ergots, et une surface plane destinée à recevoir les inscriptions (7).

Ce module peut aussi être utilisé en position inclinée. Dans ce cas les ergots (2) des coulisses et les encoches (6) des fiches sont inutiles, les fiches déplacées retombent naturellement sur la denture par gravité.

La figure 3 est une variante à la denture de la figure 1 en ce que chaque dent porte un taquet (4) en saillie vers l'intérieur de la coulisse (voir figure 4 la coupe BB). Ces taquets ont à la fois la fonction d'appui des réglettes et de guides de fiches en mouvement, remplaçant ainsi les ergots. Les mêmes fiches représentées figure 6 conviennent à cette utilisation.

La figure 5 montre, en coupe verticale du module de la figure 3, le processus dynamique des fiches ; on y voit les fiches (3) en position statique, puis une fiche (8) en cours de descente, guidée par le débord des taquets (4), et dont la réglette de tête écarte en fin de chute celle de la fiche (9). Cette derniere sera écartée de ses taquets (4) déclenchant sa chute à son tour, guidée par les taquets (4) de la dent suivante, qui lui évite ainsi d'être éjectée à l'extérieur de la coulisse. Le processus dynamique est mis en action, la fiche (9) en chute provoquera à son tour celle de la suivante d'un espace, et ainsi de suite, en cascade, de toutes celles situées en dessous.

La figure 7 montre une fiche à barrette dont la variante par rapport à celle de la figure 6 consiste en sa possibilité de pincer un document à visualiser contre sa face plane. Dans cet exemple la pince est réalisée par une tige ovalisée (12) contenue dans la partie médiane de la réglette (10) solidaire de la manette (11).

La figure 8 est une coupe CC de la figure 11 montrant le dispositif réalisé. La réglette est en partie de forme tubulaire ovalisée, ouverte longitudinalement dans sa partie médiane pour dégager la lèvre (13). La manoeuvre de la manette (11) faisant pivoter la tige (12) provoque l'écartement ou le rabaissement de la lèvre destinée à pincer le document introduit.

Ce type de réalisation à denture, permet une remontée facile des fiches à barrettes, par simple pression manuelle ascendante.

La figure 9 représente un tableau constitué de modules relevant de la deuxième variante objet de la description. Dans cette réalisation les coulisses sont constituées par des bandes verticales assemblées pour former les fonds (14) et les bordures de coulisse (15). Les bordures supportent des ergots (16) qui serviront à la fois d'appui des fiches (17) et de guides pour leur éviter d'être éjectées à l'extérieur des coulisses dans leur mouvements.

La figure 10 est une coupe horizontale du dispositif montrant un moyen de réalisation de ce tableau à modules contigus.

La figure 11 montre une fiche à largeur continue comportant une surface plane (18) destinée aux inscriptions, une surface proche de l'horizontale (19) légèrement inclinée vers l'arrière d'un certain angle (22) destinée à prendre appui sur les ergots (16) ; d'une autre surface (20) joignant les deux précédentes (18 et 19) inclinée d'un certain angle (23), destinée à écarter la fiche derriere laquelle elle coulisse durant sa descente, et de largeur réduite pour ménager deux encoches (21) lui permettant d'éviter en fin de chutes les ergots (16) sur lesquels s'appuiera la surface horizontale (19).

La figure 12 visualise le processus dynamique selon l'invention, identique à celui décrit précédemment ; à savoir qu'une fiche (25) descend en coulissant derrière la fiche (26). La tête de la première écartant en fin de chute celle d'en dessous, engageant la descente en cascade des suivantes. La fiche située sur les taquets les plus bas finira sa chute dans le réceptacle (24) situé en partie inférieure de coulisse.

Dans le dispositif représenté figure 9 les rebords des coulisses sont munis de nombreux trous à espacements rapprochés destinés à recevoir les ergots ; ceux-ci étant amovibles l'utilisateur pourra choisir ou modifier les espacements des appuis en plaçant ou déplaçant ces ergots (16).

## Revendications

1. Procédé de classement vertical d'éléments indépendants tels que des fiches (3 ; 8 ; 9 ; 17), positionnés l'un au-dessous de l'autre selon une colonne et comportant chacun d'une part une tête (10 ; 19 ; 20) permettant un appui glissant sur un support (1 ; 4 ; 16) et d'autre part une partie plane (7 ; 18) propre à porter des inscriptions, caractérisé en ce qu'en insérant un élément (8-18) entre deux autres ou en tête de la colonne, la tête de cet élément écarte de ses appuis la tête de celui du dessous (9-19), provoquant ainsi sa chute, la tête de ce dernier déclenchant à son tour la chute du suivant et ainsi de suite, tous les éléments situés en dessous descendant d'un cran automatiquement en cascade jusqu'à trouver des appuis disponibles.

2. Dispositif pour la mise en oeuvre du procédé selon la revendication 1, caractérisé en ce qu'il comprend au moins une coulisse présentant deux rebords (5 ; 15), dont chacun est pourvu d'une part de saillies (2 ; 4; 16) dirigées vers l'intérieur de la coulisse, pour le guidage des éléments dans leur chute, et d'autre part d'une série d'appui (1 ; 4 ; 16) pour la tête des éléments.

3. Dispositif selon la revendication 2, caractérisé en ce que lesdits appuis sont constitués par les paliers sensiblement horizontaux d'une denture (1) (figure 1).

4. Dispositif selon la revendication 2, caractérisé en ce que lesdites saillies sont constituées par des ergots (2 ; 16) (figures 1 et 9).

5. Dispositif selon la revendication 2, caractérisé en ce que lesdits appuis sont constitués par les taquets (4) d'une denture, dirigés vers l'intérieur de la coulisse, et dont le bord arrière sert de saillie pour le guidage des éléments (figure 3).

6. Dispositif selon la revendication 2, caractérisé en ce que les saillies dirigées vers l'intérieur de la coulisse pour le guidage des éléments sont constituées par des ergots (16) servant en même temps d'appui pour les têtes des éléments (figure 9).

7. Dispositif selon la revendication 2, caractérisé en ce que la tête de fiche (3) solidaire de la partie plane (7) est constituée d'une barrette (10) de forme ovalisée et amincie vers le bas pour pouvoir s'insérer entre les rebords de coulisse (1) et la tête de la fiche inférieure (9) et la chasser de ses appuis (4 ; 1).

8. Dispositif selon la revendication 7, caractérisé en ce que la barrette (10) est solidaire d'une pince (13) pour fixer un document à visualiser et d'une manette (11) ouvrant et fermant cette pince.

9. Dispositif selon la revendication 2, caractérisé en ce que la fiche est pourvue de deux encoches (6) libérant la fiche du guidage des ergots ou taquets, pour pouvoir glisser vers l'extérieur.

10. Dispositif selon la revendication 2, caractérisé en ce que la partie de tête (19) de la fiche (17) est de même largeur que la partie plane du corps (18) de cette fiche, pour coulisser entre les rebords (5 ; 15).

11. Dispositif selon la revendication 10, caractérisé en ce que la partie de tête de la fiche comporte, pour prendre appui sur les ergots, une surface (19) sensiblement perpendiculaire (22) à la partie plane (18) du corps de la fiche suspendue verticalement, cette surface (19) étant reliée à la partie plane par une surface (20) inclinée (23) par rapport à cette partie plane du corps de fiche écartant en fin de chute la fiche inférieure de ses appuis, cette surface inclinée étant par ailleurs pourvue de deux encoches (21) pour éviter les ergots.

## Claims

1. Process for the vertical classification of independent elements such as cards (3, 8, 9, 17), positioned one above the other in accordance with a column and each having on the one hand a header (10, 19, 20) permitting a sliding support on a support (1, 4, 16) and on the other hand a planar portion (7, 18) able to carry inscriptions, characterized in that by inserting an element (8, 18) between two other elements or at the head of the column, the head of said element moves aside from its supports the head of that located below (9-19), thus bringing about the dropping thereof, the head of the latter in turn bringing about the dropping of the following element and so on, all the elements located below the same dropping automatically by one notch in cascade until available supports are found.

2. Apparatus for performing the process according to claim 1, characterized in that it comprises at least one slide having two edges (5, 15), each of which is provided on the one hand with projections (2, 4, 16) directed towards the interior of the slide for guiding the elements during their fall and on the other hand a series of supports (1, 4, 16) for the head of the elements.

3. Apparatus according to claim 2, characterized in that said supports are constituted by the substantially horizontal bearings of a tooth system (1) (Fig. 1).

4. Apparatus according to claim 2, characterized in that said projections are constituted by lugs (2, 16) (Figs. and 9).

5. Apparatus according to claim 2, characterized in that said supports are constituted by the flanges (4) of a tooth system, which are directed towards the interior of the slide and whereof the rear edge serves as a projection for guiding the elements (Fig. 3).

6. Apparatus according to claim 2, characterized in that the projections directed towards the interior of the slide for guiding the elements are constituted by lugs (16), which at the same time serve as supports for the heads of the elements (Fig. 9).

7. Apparatus according to claim 2, characterized in that the card head (3) integral with the planar portion (7) is constituted by an ovalized, downwardly tapered bar (10) so that it can be inserted between the edges of the slide (1) and the head of the lower card (9) and can remove the same from its supports (4, 1).

8. Apparatus according to claim 7, characterized in that the bar (10) is integral with a clip (13) for fixing a document to the displayed and a handle (11) opening and closing said clip.

9. Apparatus according to claim 2, characterized in that the card is provided with two notches (6) freeing the card from the guidance system of the lugs of flanges so that it can slide outwards.

10. Apparatus according to claim 2, characterized in that the header (19) of card (17) is of the same width as the planar portion of the body (18) of said card so that it slides between edges (5,15).

11. Apparatus according to claim 10, characterized in that the header of the card has, so that it can bear on the lugs, a surface (19) substantially perpendicular (22) to the planar portion (18) of the vertically suspended card body, said surface (19) being connected to the planar part by surface (20) inclined (23) relative to said planar part of the card body and at the end of the fall moving the lower card from its supports, said inclined surface also being provided with two notches (21) to avoid the lugs.

## Patentansprüche

1. Verfahren zum senkrechten Eingruppieren von unabhängigen Elementen wie z. B. Karteikarten (3, 8, 9, 17), die übereinander in einer Reihe angeordnet sind und einerseits ein Kopfstück (10, 19, 20) enthalten, das eine gleitende Abstützung auf einer Auflage (1, 4, 16) ermöglicht und andererseits mit einem ebenen Abschnitt (7, 18) versehen ist, der mit einer Beschriftung versehen werden kann, dadurch gekennzeichnet, daß beim Einstecken eines Elementes (8, 18) zwischen zwei andere oder beim Einstecken in das obere Ende der Reihe das Kopfstück dieses Elementes das Kopfstück des darunter angeordneten Elementes (9, 19) von dessen Auflage entfernt, so daß es herunterfällt, wobei das Kopfstück des zuletzt genannten Elementes seinerseits das Herunterfallen des folgenden Elementes hervorruft und so fort alle darunter liegenden Elemente automatisch von einer Stufe kaskadenartig nach unten fallen bis sie unbesetzte Abstützungen finden.

2. Vorrichtung zur Durchführung des Verfahrens gemäß Anspruch 1, dadurch gekennzeichnet, daß sie aus wenigstens einer Führungsschiene mit zwei Randleisten (5, 15) besteht, die einerseits mit Vorsprüngen (2, 4, 16), die nach innen in die Gleitschiene hineinragen und zur Führung der Elemente beim Herunterfallen dienen und andererseits mit einer Reihe von abstützenden Auflagen (1, 4, 16) für das Kopfstück der Elemente versehen sind.

3. Vorrichtung nach Anspruch 2, dadurch gekennzeichnet, daß die Auflage aus im wesentlichen horizontal verlaufenden Absätzen einer Zahnung (1) bestehen.

4. Vorrichtung nach Anspruch 2, dadurch gekennzeichnet, daß die Vorsprünge aus Nocken (2, 16) bestehen.

5. Vorrichtung nach Anspruch 2, dadurch gekennzeichnet, daß die Auflagen aus umgebogenen Abschnitten (4) einer Zahnung bestehen, die in das Innere der Führungsschiene gerichtet sind und deren hintere Kante den Vorsprung für die Führung der Elemente bildet.

6. Vorrichtung nach Anspruch 2, dadurch gekennzeichnet, daß die in das Innere des Gleitstückes gerichteten Vorsprünge für die Führung der Elemente aus Zapfen (16) bestehen, die gleichzeitig zum Abstüzen der Kopfstücke der Elemente dienen.

7. Vorrichtung nach Anspruch 2, dadurch gekennzeichnet, daß das Kopfstück (3) der Karte fest mit dem ebenen Abschnitt (7) verbunden ist und aus einem Steg (10) mit ovalartiger Querschnittsform besteht, der sich nach unten zu verjüngt, so daß er zwischen den Randleisten der Führungsschiene (1) und dem Kopfstück einer darunter angeordneten Karte (9) einschiebbar ist und diese von ihren Auflagen webdrückt.

8. Vorrichtung nach Anspruch 7, dadurch gekennzeichnet, daß der Steg (10) mit einer Klemme (13) zum Befestigen eines sichtbar zu machenden Dokumentes und einem Handhebel (11) zum Öffnen und Schließen der Klemme verbunden ist.

9. Vorrichtung nach Anspruch 2, dadurch gekennzeichnet, daß die Karte mit zwei Ausnehmungen (6) im Bereich der Nocken oder der vorstehenden Abschnitte versehen ist, um ihre Verschiebung nach außen zu ermöglichen.

10. Vorrichtung nach Anspruch 2, dadurch gekennzeichnet, daß das Kopfstück (19) der Karte (17) die gleiche Breite hat wie der ebene Teil des Körpers (18) der Karte, und sich gleitend zwischen den Randleisten (5, 15) verschiebt.

11. Vorrichtung nach Anspruch 10, dadurch gekennzeichnet, daß die obere Fläche (19) des Kopfstückes der Karte zur Abstützung auf den Zapfen im wesentlichen senkrecht zu dem ebenen Abschnitt (18) der senkrecht aufgehängten Karte verläuft, und daß die obere Fläche (19) mit dem ebenen Abschnitt über eine Fläche (20) verbunden ist, die zu dem ebenen Abschnitt der Karte geneigt verläuft und am Ende des Falls die darunter befindliche Karte von deren Auflagen wegdrückt, wobei die geneigt verlaufende Fläche ferner mit zwei Ausnehmungen (21) im Bereich der Zapfen versehen ist.
